# EUROPÄISCHE PATENTSCHRIFT

(11) **EP 4 079 209 B1**
(45) Veröffentlichungstag und Bekanntmachung des Hinweises auf die Patenterteilung: **15.07.2026**
(21) Anmeldenummer: 21169646.3
(22) Anmeldetag: 21.04.2021
(51) Int. Cl.: A47L 13/59

(54) **WISCHMITTELPRESSE**
PRESS FOR WIPING MEANS
PRESSE D'ÉLÉMENT D'ESSUYAGE

(43) Veröffentlichungstag der Anmeldung: 26.10.2022
(73) Patentinhaber: Leifheit AG, 56377 Nassau (DE)
(72) Erfinder: Fischer, Klaus Jürgen, 56379 Holzappel (DE); May, Thorsten, 56379 Obernhof (DE); Seidel, Thorsten, 56410 Montabaur (DE)
(74) Vertreter: KBN IP Patentanwälte Partnerschaft mbB

(56) Entgegenhaltungen:
- EP-A2- 0 160 532
- WO-A1-2011/014983
- WO-A1-99/66825
- US-A- 1 493 926

## Beschreibung

Die Erfindung betrifft eine Wischmittelpresse nach dem Oberbegriff des Anspruchs 1. Die gattungsgemäßen Wischmittelpressen weisen einen Eimer und eine an oder in dem Eimer vorgesehene Pressvorrichtung zum auspressenden Einklemmen des Wischmittels auf. Der Eimer wiederum ist mit einer von einer Eimerwand begrenzten oberen Eintunköffnung zum Eintunken eines Wischmittels eines Reinigungssystems in eine nach unten in Richtung eines Bodens des Eimers gerichtete Eintunkrichtung versehen.

Die Wischmittelpressen sind üblicherweise für Wischmittel vorgesehen, die am unteren Ende eines Stiels eines Wischgerätes angeordnet sind und von einem zum Beispiel in der EP 2 868 250 A1 beschriebenen Fransenmopp, einer ebenen Textil- oder Schaumstofflage, Wischfasern oder -schnüren oder ähnlichen Materialien zum Befeuchten, Reinigen und bzw. oder Trocknen von Oberflächen gebildet sind. Ferner kann die Wischmittelpresse auch für isolierte Wischmittel wie Fensterleder, Reinigungstücher und -schwämme verwendet werden.

Aus der WO 99/66825 A1 ist eine Wischmittelpresse mit einer Pressvorrichtung bekannt, die eine erste Pressklaue und eine zumindest teilweise in dem Eimer oder über einem flüssigkeitsaufnehmenden Bereich des Eimers beweglich gelagerte und in Richtung eines pressaktiven Bereichs der ersten Pressklaue anstellbare zweite Pressklaue umfasst. Mit der zweiten Pressklaue sind Betätigungsmittel, insbesondere in Form eines Fußpedals gekoppelt, das vom Benutzer bewegbar ist und eine Pressmechanik antreibt. Infolge der Bewegung des Stellmittels wird die zweite Pressklaue gegen den pressaktiven Bereich der ersten Pressklaue gedrängt. Das hängende Wischmittel wird dabei von oben in einen aufgeklappten, von den beiden Pressklauen gebildeten Pressraum eingelegt und in diesem Pressraum üblicherweise mehrfach gefaltet abgelegt. Die Pressklauen wiederum sind insbesondere so gestaltet, dass sie das hängende Wischmittel umgreifen können, ohne dass dessen einseitige Befestigung an der Wischplatte gelöst werden muss, so dass das Wischmittel über den Stiel des Wischgerätes in die Pressvorrichtung eingeführt und auch wieder aus der Pressvorrichtung entnommen werden kann.

Die Pressmechanik der Pressvorrichtung weist ein, über ein Hebellager mit dem Eimer mittelbar oder unmittelbar gekoppeltes Hebelgetriebe auf, das von dem Stellmittel angetrieben ist und derart ausgebildet ist, dass es bei Betätigung des Stellmittels in eine Pressrichtung die zweite Pressklaue in Richtung des pressaktiven Bereichs der ersten Pressklaue rotatorisch zu verlagern vermag, wobei durch die Verlagerung der zweiten Pressklaue ein pressaktiver Bereich der zweiten Pressklaue auf den pressaktiven Bereich der ersten Pressklaue zubewegt ist.

Die gattungsgemäß üblicherweise feststehende erste Pressklaue und eine um eine Klauenschwenkachse in Richtung der ersten Pressklaue schwenkbare, zweite Pressklaue sind flüssigkeitsdurchgängig, zum Beispiel durch eine zinken- oder gabelförmige Klauenausgestaltung und pressen unter Abtropfen der ausgepressten Flüssigkeit das Wischmittel bei Betätigung des Stellmittels aus. Das Stellmittel ist bei einer besonders bevorzugten Anwendung ein von außen zu betätigendes Fußtrittpedal. Es kann aber auch je nach Ausgestaltung der erfindungsgemäßen Wischmittelpresse eine andere Form aufweisen, insbesondere kann es ein von dem Benutzer mit der Hand bedienbarer Hebel oder auch ein Drehknopf sein oder sogar die Wischplatte selbst sein, die dann über den Stiel zum Niederdrücken des Antriebsschlittens genutzt wird.

Auch ist die Anwendung der Erfindung nicht auf die im Weiteren beschriebene, fußbetätigte Wischmittelpresse oder auf Wischgeräte mit einseitig herunterhängendem Wischmittel beschränkt. Erfindungsgemäße Wischmittelpressen können auch als Tischgerät, zum Beispiel zum Trocknen durch Auspressen eines Fensterleders oder zum Auspressen von plattenförmigen, an einer um 90° gedrehten, am Stiel des Wischgerätes hängenden Wischplatten ausgebildet sein, die dann senkrecht in die Pressvorrichtung eingeführt werden.

Eine ähnliche Pressvorrichtung ist aus der EP 0 160 532 A2 bekannt. Beide Wischmittelpressen können das Wischmittel effektiv auspressen, sind aber hinsichtlich der Öffnung des Pressraums und der Aufbringung des Pressmomentes nicht optimal.

Aus der US 1 493 926 A ist eine Wischmittelpresse bekannt, die auf einen Eimerrand aufsetzbar ist und einen Rahmen mit einer feststehenden Widerlagerplatte als erster Pressklaue und einer schwenkbar am Rahmen gelagerten Druckplatte als zweiter Pressklaue aufweist, wobei die Druckplatte über einen Schwenkhebel und ein zwischengeschaltetes Hebelgetriebe gegen die Widerlagerplatte anstellbar ist. Die Lösung hat den Nachteil, dass der Pressschacht nach unten V-förmig zuläuft, so dass unten größere Presskräfte vorliegen als oben und durch den eingeführten Mopp in den unteren Teil des Pressschachtes die Beweglichkeit der oberen Abschnitte so eingeschränkt sein kann, dass die oberen Teile nicht mehr ausreichend ausgepresst werden.

Eine weitere Wischmittelpresse ist aus der CN 109 700 396 A1 bekannt. Bei dieser Wischmittelpresse ist die erste Pressklaue fest in dem Eimer angeordnet. Eine zweite Pressklaue ist drehbar an der Eimerwandung gelagert. Zusätzlich ist ein vertikal verschiebbarer Schlitten im Eimer vorgesehen, der über ein Fußpedal Niedergetreten werden kann. Durch eine Umlenkungsmechanik fühlt dieses niedertreten des Fußpedals zum Anheben eines Kraftübertragungsbauteils, dass die zweite Pressklaue verschwenkt und gegen die erste Pressklaue drückt.

Die oben beschriebene Ausgestaltung erlaubt zwar ein kraftvolles Auspressen des Wischmittels, hat aber den Nachteil, dass die Mechanik vergleichsweise aufwendig ist und darüber hinaus eine Relativbewegung in horizontaler Richtung zwischen den beiden Pressklauen auftritt. Dies führt zu einer Reibungsbeanspruchung des Wischmittels, die Verschleiß verursachen kann.

Eine weitere Wischmittelpresse ist aus der CN 209 293 174 U bekannt. Hier wird über einen Hebeltrieb und ein Fußpedal eine am Eimerrand gelenkig gelagerte Pressklaue auf die Oberseite der Wischplatte gedrückt, um so das Wischmittel in eine feststehende Pressklaue einzudrücken und auszupressen. Auch hier ist eine aufwändige Mechanik notwendig, ferner nimmt die feststehende Pressklaue im Eimer sehr viel Platz in Anspruch, was dazu führt, dass großvolumige Eimer verwendet werden müssen.

Ferner sind aus der CN 107 374 535 A Wischmittelpressen bekannt, die einen Eimer aufweisen, der im unteren Bereich ein Wasserreservoir besitzt, wobei dieser untere Bereich von einem oberen Bereich über ein flüssigkeitsdurchlässiges Gitter getrennt ist. Im oberen Bereich ist die Pressvorrichtung vorgesehen. Die Pressvorrichtung besteht aus zwei Pressklauen, die um zwei nebeneinanderliegende Klauenschwenkachsen schwenkbar gelagert sind. Die Klauenschwenkachsen verlaufen jeweils horizontal und rechtwinklig zur senkrechten Eimerwand, so dass sich die Pressklauen mit nach oben orientierter Öffnung öffnen lassen und sich ein im Wesentlichen zylindrischer, parallel zum Boden verlaufender Pressraum ergibt.

Die Pressklauen werden über einen Betätigungsmechanismus bewegt, der einen an einer der Außenwände des Eimers angeordneten Hebel als Betätigungsmittel aufweist. Durch ein Langloch ist dieser Hebel unter Einsatz geeigneter Dichtmittel ins Innere des Eimers geführt, wo er mit einem Antriebsschlitten verbunden ist, der gegen die Kraft einer Rückstellfeder längs der Eimerwand beweglich gelagert ist. An seiner inneren Seite weist der Antriebschlitten eine Verzahnung nach der Art einer geradlinigen Zahnstange auf, die mit einem an der angrenzenden Eimerwand angeordneten Zahnradgetriebe kämmend zusammenwirkt. Dieses Zahnradgetriebe weist eine Mehrzahl von einzelnen Zahnrädern zur Übertragung und Übersetzung der Betätigungskraft auf und treibt final konzentrisch zur Klauenschwenkachse gelagerte Antriebsachsen an, an denen die Pressklauen befestigt sind. Da auch diese Antriebsachsen miteinander verzahnt sind und so die Antriebsachse der ersten Pressklaue die Antriebsachse der zweiten Pressklaue antreibt, werden die Pressklauen zur Verringerung des Pressraumes über das Zahnradgetriebe aufeinander zu bewegt.

Mit dieser Vorrichtung können effektiv Wischbeläge ausgepresst werden. Sie hat jedoch den Nachteil, dass das Zahnradgetriebe vergleichsweise aufwendig in der Herstellung und Montage ist und aufgrund der Tatsache, dass sich in dem Eimer üblicherweise Schmutzwasser befindet, das Risiko einer Nichtfunktion durch Blockieren der Zahnräder über festgesetzte Schmutzpartikel besteht. Darüber hinaus erfordert die Lagerung der Zahnräder eine massive Eimerwand, die wiederum zusätzlich zu hohen Herstellkosten führt. Auch können die Zahnräder das Wischmittel einklemmen und beschädigen oder hierdurch blockieren.

Aus der CN 201 398 947 Y wiederum ist eine Wischmittelpresse bekannt, deren Pressvorrichtung vollständig außerhalb des Eimers angeordnet ist. Diese weist ein neben der Eimerwand angeordnetes Fußpedal auf, das mit einer oberhalb der Öffnung des Eimers angeordneten Pressvorrichtung verbunden ist. Die Pressvorrichtung besteht aus zwei um eine senkrechte Klauenschwenkachse schwenkbare Pressklauen, die einen herunterhängenden Wischbelag als Wischmittel zwischen sich einklemmen können. Diese Vorrichtung hat den Nachteil, dass zum einen die Pressvorrichtung außerhalb des Eimers angeordnet ist und so die Gefahr besteht, dass Spritzwasser die Umgebung verunreinigt. Zum anderen muss der Benutzer den Wischbelag genau zwischen die Pressklauen halten, um ein befriedigendes Auspressergebnis zu erzielen. Eine ähnliche Vorrichtung zeigt die CN 2 776 280Y, wobei hier allerdings die Pressvorrichtung innerhalb des Eimers, diesen aber fast vollständig ausfüllend, vorgesehen ist.

Aus der EP 0 788 762 B wiederum ist eine weitere Ausgestaltung einer Wischmittelpresse bekannt. Bei dieser Wischmittelpresse ist die Pressvorrichtung ebenfalls oberhalb der Eimeröffnung vorgesehen. Neben der Pressvorrichtung ist ein Eintunkbereich zum Eintunken des Wischmittels in das Eimerwasser und zum Ausspülen des Wischmittels angeordnet. Zwischen diesem Eintunkbereich und der Pressvorrichtung ist ein Handgriff vorgesehen, über den der Eimer angehoben werden kann. Die Handhabe zum Betätigen der Pressvorrichtung in Form eines Fußpedals erstreckt sich längs der oberen Seitenränder des Eimers auf die Seite des Eimers, die aus Sicht der Pressvorrichtung hinter dem Eintunkbereich liegt. Eine etwas andere Lösung zeigt die DE 10 2004 038 244 A1, hier wird die obere Pressklaue, die an einem in Richtung der im Eimer vorgesehenen unteren Pressklaue angeordneten Schwenkarm angeordnet ist, vom Benutzer mit dem Fuß niedergedrückt. Hier ist aber ebenfalls das Niederdrücken mit dem Fuß nicht ganz einfach.

Obwohl mit dieser Vorrichtung effektiv ein Wischmittel ausgepresst werden kann, hat sie die Nachteile, dass zum einen der Benutzer den Fuß relativ weit hochheben muss, um das Fußpedal niederdrücken zu können. Darüber hinaus besteht zum anderen das Risiko, dass der Handgriff durch das darüber hängenden Wischmittel bei Überführen des Wischmittels vom Ausspülbereich zum Eintunkbereich nass und verunreinigt wird. Schließlich entstehen durch das relativ hoch liegende Fußpedal höhere Kippmomente, wenn der Benutzer das Fußpedal nicht mittig belastet.

Aus der US 6 996 873 B2, der CN 207 996 192 U, der CN 198 652 543 A und der CN 108 634 890 A schließlich sind Pressvorrichtungen bekannt, die in einem Eimer angeordnet sind und einen plattenartigen Wischbelag als Wischmittel durch seitliches Verlagern einer Pressplatte einklemmen und auspressen. Diese Pressvorrichtungen haben aber den Nachteil, dass sie für herunterhängende, nicht plattenförmige Wischbeläge eher wenig geeignet sind, da im Falle einer Faltenbildung oder des mehrlagigen Einführens des Wischbelags die erforderliche Presskraft über die gesamte Fläche des Wischbelages nicht homogen aufgebracht werden kann. Ferner muss natürlich die Höhe des Einführschachtes der Breite der Wischplatte entsprechen, was einen vergleichsweisen hohen Eimer erfordert.

Alle oben beschriebenen Wischmittelpressen haben den Nachteil, dass durch das Absenken der Mechanik das Wischmittel vergleichsweise tief in den Eimer abgesenkt werden muss, um es auspressen zu können. Dies wiederum begrenzt aber die maximale Füllhöhe des Eimers, da der Auspressvorgang ja oberhalb des Flüssigkeitsspiegels stattfinden muss.

Aufgabe der Erfindung ist es daher, eine Wischmittelpresse für insbesondere einseitig an einer Wischplatte lösbare und dann frei herunterhängende Wischbeläge zu schaffen, die bei optimaler Raumausnutzung im Eimer ein möglichst effektives Auspressen mit geringem Kraftaufwand ermöglicht. Ferner soll die Wischmittelpresse das Wischmittel schonen sowie einfach zu bedienen und kostengünstig herstellbar sein.

Diese Aufgabe wird nach der Erfindung durch eine Wischmittelpresse nach Anspruch 1 gelöst. Die erfindungsgemäße Wischmittelpresse ist nun dadurch charakterisiert, dass das Hebelgetriebe eine, in dem Hebellager gelagerte, von zumindest einem ersten Stellhebel gebildete, erste Stellhebelanordnung, eine, von zumindest einem zweiten Stellhebel gebildete zweite Stellhebelanordnung und eine von zumindest einem Antriebshebel gebildete Antriebshebelanordnung aufweist, wobei der zweite Stellhebel oder die zweiten Stellhebel mit der zweiten Pressklaue und an der, der zweiten Pressklaue abgewandten Seite dem ersten Stellhebel oder den ersten Stellhebeln gelenkig verbunden sind und wobei der oder die Antriebshebel der Antriebshebelanordnung mit der ersten Stellhebelanordnung oder der zweiten Stellhebelanordnung mittelbar oder unmittelbar gekoppelt sind.

Die zweite Pressklaue ist mit im Winkel zur Eintunkrichtung beweglicher Klauenschwenkachse schwimmend am Eimer, insbesondere in der schalenartig ausgebildeten ersten Pressklaue gelagert. Ferner kann die zweite Pressklaue auch in einer Führung gelagert sein, die im Zusammenspiel mit dem Hebelgetriebe eine Kombination einer rotatorischen Bewegung mit einer translatorischen Bewegung der zweiten Pressklaue in Richtung des pressaktiven Bereichs der ersten Pressklaue ermöglicht. Eine solche Lagerung kann zum Beispiel von Führungsnuten mit entsprechender Formgebung oder nutartigen Langlöchern gebildet sein.

Auch kann es bei einer optionalen Ausgestaltung durch das Hebelgetriebe ermöglicht werden, dass zunächst in einer ersten Bewegungsphase der zweiten Pressklaue eine Drehbewegung ausgeführt wird, wobei dann durch eine spezielle Lagerung, zum Beispiel in Lagerzapfen, eine Lösung aus dem Drehlager erfolgt und nachfolgend in einer zweiten Bewegungsphase das Hebelgetriebe eine translatorische Pressbewegung der zweiten Pressklaue durch Verlagern der Lagerzapfen innerhalb von Führungsnuten, die sich bis in das Drehlager erstrecken, bewirkt.

Durch die Ausgestaltung der Wischmittelpresse kann das Wischmittel mit geringem Platzbedarf im Eimer schonend und effektiv ausgepresst werden, ohne dass große konstruktive Anforderungen bestehen. Insbesondere liegt ein großer Vorteil der Erfindung darin, dass durch die hebelgeführte Bewegung der zweiten Pressklaue diese zweite Pressklaue in einer optimalen Bewegungslinie auf die erste Pressklaue abgesenkt wird. Ferner kann durch das Hebelgetriebe auf eine platzbeanspruchende Anordnung eines Führungsschlitten und eine Bewegungsumkehr des Antriebs für die zweite Pressklaue verzichtet werden, wodurch nicht nur der zur Verfügung stehende Innenraum des Eimers optimiert wird, sondern auch die Herstellungskosten sinken.

Besonders vorteilhaft ist eine Ausgestaltung, bei der das Hebelgetriebe als Kniehebelgetriebe ausgebildet ist. Ein solches Kniehebelgetriebe ist dadurch gekennzeichnet, dass zum Beginn der Bewegung eine schnelle Bewegung mit geringen Kräften und gegen Ende der Bewegung der zweiten Pressklaue eine langsamere Bewegung aber mit erhöhten Kräften möglich ist. Aufgrund der Verwendung des Kniehebelgetriebes schließt sich der Pressraum zwischen den beiden Pressklauen zunächst schnell ohne dass die maximalen Kräfte aufgebracht werden können, wobei nachfolgend durch die Hebelwirkung der dann kraftoptimierten Anordnung der Hebel relativ zu den Kraftangriffspunkten eine größere Kraft bei geringerer Bewegungsgeschwindigkeit zur Verfügung gestellt ist. Dies erreicht die Erfindung durch die Ausgestaltung der einzelnen Stellhebel und die Anlenkung des Antriebshebels des Hebelgetriebes.

Zur Umsetzung des Hebelgetriebes als Kniehebelgetriebe sind die Bauteile so ausgebildet, dass ein erster Stellhebel zunächst um eines seiner Enden gedreht wird, während ein zweiter Stellhebel im Wesentlichen nur seitlich verschoben wird. Dies wird möglich, weil die zweite Pressklaue entsprechend am Eimer gelagert ist. Nachdem die erste Drehbewegung des ersten Stellhebels weitgehend abgeschlossen ist, führt das weitere Herunterziehen eines an der Verbindung zwischen dem ersten Stellhebel und dem zweiten Stellhebel angelehnten Antriebshebels beinahe vollständig zum Absenken der zweiten Pressklaue, d. h., dass die Stellkraft in diesem Bereich der Bewegung beinahe vollständig in eine Presskraft ohne Kraftaufnahme durch feststehende Bauteile umgewandelt wird.

Bei einer bevorzugten Ausgestaltung sind zu beiden Seiten der Pressklauen jeweils Stellhebel angeordnet, wobei ein in einer Ebene liegendes Paar von erstem und zweitem Stellhebel jeweils auf einer Seite der Pressklauen vorgesehen ist und gelenkig miteinander verbunden ist. Diese Verbindung kann unmittelbar erfolgen, es kann aber auch eine Hebelkopplung, entweder als reines Lager oder als zwischengeschaltete Kraftübertragungsstange bzw. -platte, zwischen beiden Bauteilen angeordnet sein. Der Antriebshebel wiederum greift bevorzugt entweder an der Hebelkopplung oder im Bereich der Verbindung zwischen den Stellhebeln an einem der beiden Stellhebel an. Der Antriebshebel wiederum ist bei einer bevorzugten Ausgestaltung unmittelbar mit dem Stellmittel, das bevorzugt ein Fußpedal ist, verbunden, so dass das Stellmittel den Antriebshebel unmittelbar nach unten ziehen kann.

Die oben beschriebene doppelte Ausgestaltung des Hebelgetriebes bedeutet also, dass im Ergebnis zwei, in der Kinemathek aber miteinander gekoppelte Hebelgetriebe vorhanden sind, was dazu führt, dass die Pressklauen beidseitig gleichmäßig mit der Betätigungskraft beaufschlagt werden. Diese harmonische Kraftübertragung führt zum einen zu einem guten Auspressergebnis und zum anderen vermeidet sie ein Verkanten und Blockieren der Bauteile. Schließlich kann so das Hebelgetriebe auch an den Seiten der Wandung des Eimers angeordnet werden.

Da im normalen Betrieb, ohne dass der Benutzer das äußere Stellmittel betätigt hat, der Pressraum zum Einfädeln des Wischmittels immer geöffnet sein soll, sind bevorzugt Federmittel vorgesehen, die die Pressklauen in einer definierten, geöffneten Anfangsstellung halten. Diese Federmittel können beispielsweise in das Hebelgetriebe integriert sein und durch die Bewegung der einzelnen Hebel gespannt werden. Dies können in die gelenkige Lagerung der Hebel integrierte Traditionsfedern oder auch durch die Hebel gespannte Schraubenfedern sein, die die Hebel in die Ausgangsposition zurückdrängen.

Weitere Merkmale und Vorteile der Erfindung ergeben sich der nachfolgenden Beschreibung bevorzugter Ausführungsbeispiele anhand der Zeichnungen.

In den Zeichnungen zeigt:
- Fig. 1: eine Ausgestaltung einer erfindungsgemäßen Wischmittelpresse in einer Seitenansicht, wobei die Pressvorrichtung geöffnet ist,
- Fig. 2: die in Figur 1 dargestellte Ausgestaltung der Wischmittelpresse mit zum Teil niedergedrücktem Stellmittel im Übergang zu der Pressposition,
- Fig. 3: die in den Figuren 1 und 2 dargestellte Ausgestaltung der erfindungsgemäßen Wischmittelpresse mit der in Pressstellung dargestellten Pressvorrichtung.

In den Figuren 1 bis 3 ist eine erfindungsgemäße Wischmittelpresse in verschiedenen Positionen der Pressvorrichtung zur Erläuterung der Funktion als Ausführungsbeispiel dargestellt.

Die Wischmittelpresse besteht aus einem Eimer 1 und einer in dem Eimer 1 angeordneten Pressvorrichtung für einen als Wischmittel eingesetzten Wischbelag, der beispielsweise einseitig von einer Wischplatte eines Wischgerätes herunterhängt und in einen von einer ersten Pressklaue 3 und der zweiten Pressklaue 4 begrenzten Pressraum einlegbar ist. Solange sich dabei die Pressklauen 3,4 in einer geöffneten Position befinden, ist dieser Pressraum oben offen und die erste Pressklaue 3 gleicht mit ihrem pressaktiven, linken Bereich eher einer Aufnahmeschale. Zum Einlegen wird der Wischbelag einseitig an der Wischplatte gelöst und die Wischplatte über den Stiel des Wischgerätes in die Wischmittelpresse abgesenkt.

Der Bereich oberhalb der Pressvorrichtung ist durch eine Pressbereichabdeckung 11, die auf den Rand des Eimers 1 aufgesetzt ist, abgedeckt. Damit das Wischmittel in die Pressvorrichtung eingefädelt werden kann, weist die Pressbereichabdeckung 11 eine Durchlassöffnung auf, die sich oberhalb der ersten Pressklaue 3 befindet. Nachdem der feuchte Wischbelag auf die erste Pressklaue 3 aufgelegt ist, wird über ein äußeres Stellmittel 2 in Form eines Fußpedals die Pressvorrichtung aktiviert, wodurch sich die zweite Pressklaue 4 zur Bildung des Pressraumes auf die feststehende erste Pressklaue 3 zubewegt.

In den Figuren 1 bis 3 ist zu erkennen, dass die Eimerwandung einen oberen Bereich und einen unteren Bereich aufweist. Auf der rechten Seite ist im unteren Bereich der Eimer 1 so gestaltet, dass entlang eines in etwa um die Breite des Fußpedals, dass hier das Stellmittel 2 bildet, nach innen eingezogenen vertikalen Wandabschnitt das Fußpedal geführt ist. Allerdings ist dieser eingezogene Bereich nur unmittelbar im Bereich des Fußpedals vorgesehen, davor und dahinter springt auch im unteren Bereich die Wandung des Eimers 1 nach rechts hervor, so dass sich parallel zu dem das Stellmittel 2 bildenden Fußpedal eine rechtwinklig zu diesem vertikalen Wandabschnitt angeordnete Teilwandung des Eimers 1 ergibt. Insbesondere in Figur 2 ist im unteren Bereich dieser Teilwandung zu erkennen, dass hier eine Nut eingebracht ist, in der die in allen drei Figuren zu erkennenden Führungszapfen zur Führung des Stellmittels 2 geführt sind.

Das Stellmittel 2 ist im oberen Bereich gelenkig mit dem Antriebshebel 7 des Hebelgetriebes 5 verbunden. Das Hebelgetriebe 5 wird hier im Wesentlichen von 4 Bauteilen gebildet: Dies sind zum einen der erste Stellhebel 8 und der zweite Stellhebel 9. Diese sind über eine Hebelkopplung 10, die am besten in Figur 3 zu erkennen ist, gelenkig miteinander verbunden. Ebenfalls ist im Bereich der Anlenkung des ersten Stellhebels 8 der Antriebshebel 7 gelenkig mit der Hebelkopplung 10 verbunden. Wie aus den Figuren ersichtlich ist, führt der erste Stellhebel 8 bei Betätigung der Pressvorrichtung zunächst eine fast vollständige Schwenkbewegung aus. Dabei ist der erste Stellhebel 8 schwenkbar im Hebellager 6 gelagert.

Das Hebellager 6 wiederum befindet sich an einem seitlichen Ausleger der ersten Pressklaue 3.

Die Hebelkopplung 10 bzw. die Anordnung aller Bauteile des Hebelgetriebes 5 sind bevorzugt so ausgebildet, dass ein Überschlagen des Hebelgetriebes 5 nicht möglich ist. Überschlagen in diesem Zusammenhang bedeutet, dass die V-förmig mit nach unten gerichteter Öffnung angeordneten Stellhebel 8,9 bei weiterem Herunterziehen des Antriebshebels 7 geschwenkt werden, bis sie maximal zueinander horizontal fluchten, sich aber nicht darüber hinaus verschwenken.

Die äußeren Enden der Stellhebel 8,9 sollen also nicht im Vergleich zu Hebelkopplung 10 nach oben ragen. Dies kann entweder über die Hebelgeometrie sichergestellt werden, so dass das oben beschriebene Umschlagen infolge der vorherigen Schließung des Pressraums gar nicht möglich ist, oder über einen in der Hebelkopplung 10 vorgesehenen Anschlag realisiert werden. **In** beiden Fällen kann dann die Zugkraft des Antriebshebels 7 vollständig zum Aufbringen einer Presskraft genutzt werden.

Die zweite Pressklaue 4 wird durch die Lagerung innerhalb der halbrunden Form der ersten Pressklaue 3 gedreht, wodurch sich der pressaktive Bereich der zweiten Pressklaue 4 auf den pressaktiven Bereich der ersten Pressklaue 3 zubewegt. Dieses Drehen der zweiten Pressklaue 4 ist durch die Anlenkung des zweiten Stellhebels 9 an der zweiten Pressklaue 4 verursacht. Die Position der Anlenkung ist hierzu oberhalb des Schwerpunktes bzw. der von dem eingeklemmten Wischmittel ausgehenden, resultierenden Gegenkraft gewählt, so dass sich das erforderliche Kippmoment ergibt. In dieser letzten Phase der Bewegung der zweiten Pressklaue 4 greifen dann auch die Zinken der beiden Pressklauen 3,4 ineinander, so dass sich eine zusätzliche Führung in Querrichtung ergibt.

Wie aus den Figuren zu erkennen ist, ist die erste Pressklaue 3 auf den oben beschriebenen vertikalen Wandabschnitt im eingezogenen, unteren Bereich der Wandung des Eimers 1 aufgesetzt. Dies bedeutet, dass sie mit einem pressaktiven Bereich innerhalb des für die Aufnahme von Flüssigkeit vorgesehenen Teils des Eimers 1 angeordnet ist. Der Lagerbereich für den ersten Stellhebel 8 wiederum ist außerhalb dieses Teils des Eimers 1 vorgesehen. Diese Anordnung hat den besonderen Vorteil, dass das Hebelgetriebe 5 unmittelbar Kräfte zwischen den beiden Pressklauen 3,4 überträgt, also eine Belastung der Wandung des Eimers 1 in Querrichtung durch die Pressbewegung nicht erfolgt.

Durch das Hebelgetriebe 5 wird die zweite Pressklaue 4 in Richtung des pressaktiven Bereichs der ersten Pressklaue 3 gedrückt. Dieser pressaktive Bereich ist dadurch gekennzeichnet, dass Zinken nach oben hervorspringen. Ähnliche Zinken weist auch die zweite Pressklaue 4 auf. Diese Zinkenanordnung, die sich auch in den Bereich des Bodens der Pressklauen 3,4 erstreckt, erlaubt ein Pressen des Wischmittels mit gleichzeitigem Ablaufen der ausgepressten Flüssigkeit.

Der Eimer 1 weist im unteren Bereich, an dem das Stellmittel 2 beweglich gelagert ist, die Stellmittellagerung für das Fußpedal auf. Der obere Bereich des Eimers 1 überragt in diesem Bereich den unteren Bereich, wobei der überragende Bereich unten offen ist und die erste Pressklaue 3 auf die Wand des unteren Bereichs des Eimers 1 im überragenden Bereich aufgesteckt oder aufgesetzt ist. Der Antriebshebel 7 ist durch den unten offenen, überragenden Teil des oberen Bereichs des Eimers 1 geführt.

Die Wandung des oberen Bereichs des Eimers 1 umgibt in seitlicher Richtung die erste Pressklaue 4 zur Bildung eines Spritzschutzes in horizontaler Richtung nahezu vollständig. Der obere Bereich des Eimers 1 überdeckt von oben gesehen das als Fußpedal ausgebildete Stellmittel 2 zu wenigstens 70%. Bevorzugt wird die Überdeckung 90% oder sogar 100% betragen, wobei eine geringfügige Sichtbarkeit des Fußpedals zur einfacheren Bedienung durchaus sinnvoll sein kann.

### Bezugszeichenliste:

- 1: Eimer
- 2: Stellmittel
- 3: Erste Pressklaue
- 4: Zweite Pressklaue
- 5: Hebelgetriebe
- 6: Hebellager
- 7: Antriebshebel
- 8: Erster Stellhebel
- 9: Zweiter Stellhebel
- 10: Hebelkopplung
- 11: Pressbereichabdeckung

## Patentansprüche

1. Wischmittelpresse mit
• einem Eimer (1), der eine Eimerwand und eine obere Eintunköffnung zum Eintunken eines Wischmittels eines Reinigungssystems in eine nach unten in Richtung eines Bodens des Eimers (1) gerichtete Eintunkrichtung aufweist, und mit
• einer an dem Eimer (1) angeordneten Pressvorrichtung zum auspressenden Einklemmen des Wischmittels, die eine erste Pressklaue (3) und eine zumindest teilweise in dem Eimer (1) oder über einem flüssigkeitsaufnehmenden Bereich des Eimers (1) beweglich gelagerte und in Richtung eines pressaktiven Bereichs der ersten Pressklaue (3) anstellbare zweite Pressklaue (4) umfasst,
wobei die zweite Pressklaue (4) mit im Winkel zur Eintunkrichtung beweglicher Klauenschwenkachse schwimmend am Eimer (1) gelagert ist und mit der zweiten Pressklaue (4) gekoppelte Betätigungsmittel vorgesehen sind, die ein vom Benutzer bewegbares Stellmittel (2) und eine vom dem Stellmittel (2) angetriebene Pressmechanik aufweisen, die infolge einer Bewegung des Stellmittels (2) die zweite Pressklaue (4) gegen die erste Pressklaue (3) drängt und die Pressmechanik ein, über ein Hebellager (6) mit dem Eimer (1) mittelbar oder unmittelbar gekoppeltes Hebelgetriebe (5) umfasst, das von dem Stellmittel (2) angetrieben ist und derart ausgebildet ist, dass es bei Betätigung des Stellmittels (2) in eine Pressrichtung einen pressaktiven Bereich der zweiten Pressklaue (4) in Richtung des pressaktiven Bereichs der ersten Pressklaue (3) zumindest rotatorisch zu verlagern vermag, wobei durch die Verlagerung der zweiten Pressklaue (4) ein pressaktiver Bereich der zweiten Pressklaue (4) auf den pressaktiven Bereich der ersten Pressklaue (3) zubewegt ist,
**dadurch gekennzeichnet, dass** das Hebelgetriebe (5) eine, in dem Hebellager (6) gelagerte, von zumindest einem ersten Stellhebel (8) gebildete, erste Stellhebelanordnung, eine, von zumindest einem zweiten Stellhebel (9) gebildete zweite Stellhebelanordnung und eine von zumindest einem Antriebshebel (7) gebildete Antriebshebelanordnung aufweist, wobei der zweite Stellhebel (9) oder die zweiten Stellhebel (9) mit der zweiten Pressklaue (4) und an der, der zweiten Pressklaue (4) abgewandten Seite dem ersten Stellhebel (8) oder den ersten Stellhebeln (8) gelenkig verbunden sind und wobei der oder die Antriebshebel (7) der Antriebshebelanordnung mit der ersten Stellhebelanordnung oder der zweiten Stellhebelanordnung mittelbar oder unmittelbar gekoppelt sind.

2. Wischmittelpresse nach Anspruch 1, **dadurch gekennzeichnet, dass** das Stellmittel (2) von einem an der Außenseite des Eimers (1) angeordneten, längs der Eimerwand hin und her beweglich gelagertem Fußpedal gebildet sind, das mit dem Hebelgetriebe (5) mechanisch gekoppelt ist.

3. Wischmittelpresse nach Anspruch 1 oder 2, **dadurch gekennzeichnet, dass** das Hebelgetriebe (5) ein Kniehebelgetriebe ist.

4. Wischmittelpresse nach einem der vorhergehenden Ansprüche, **dadurch gekennzeichnet, dass** die erste Stellhebelanordnung von zwei einander gegenüberliegenden ersten Stellhebeln (8), die zweite Stellhebelanordnung von zwei einander gegenüberliegenden zweiten Stellhebeln (9) und die Antriebshebelanordnung von zwei einander gegenüberliegenden Antriebshebeln (7) gebildet sind, wobei die beiden zweiten Stellhebel (9) an zwei gegenüberliegenden Seiten der zweiten Pressklaue (4) gelenkig gelagert sind.

5. Wischmittelpresse nach einem der vorhergehenden Ansprüche, **dadurch gekennzeichnet, dass** das Hebelgetriebe (5) eine Hebelkopplung (10) aufweist, mit der die Stellhebel (7,8) der ersten Stellhebelanordnung und der zweiten Stellhebelanordnung und/oder die Antriebshebel (7) der Antriebshebelanordnung gelenkig verbunden sind.

6. Wischmittelpresse nach einem der vorhergehenden Ansprüche, **dadurch gekennzeichnet, dass** das Hebellager (6) an der Wand des Eimers (1), an einem auf den Eimer (1) aufgesetzten Aufsatz und/oder an der ersten Pressklaue (3) angeordnet ist.

7. Wischmittelpresse nach einem der vorhergehenden Ansprüche, **dadurch gekennzeichnet, dass** die erste Pressklaue (3) einen ersten, eimerinternen Teil, der den pressaktiven Bereich umfasst und in dem Eimer (1) oder über einem flüssigkeitsaufnehmenden Bereich des Eimers (1) angeordnet ist, und einen externen, lagerbockartig von dem pressaktiven Bereich abgewandten Abschnitt umfasst, an dem das Hebellager (6) angeordnet ist, wobei die erste Pressklaue (3) einen Bereich der Wand des Eimers (1) übergreift.

8. Wischmittelpresse nach einem der vorhergehenden Ansprüche, **dadurch gekennzeichnet, dass** die zweite Pressklaue (4) an der ersten Pressklaue (3) in einem dem pressaktiven Bereich der ersten Pressklaue (3) angewandten Bereich insbesondere drehbar und/oder über eine Führungskulisse drehbar und translatorisch verschiebbar gelagert ist.

9. Wischmittelpresse nach einem der vorhergehenden Ansprüche, **dadurch gekennzeichnet, dass** der Eimer (1) einen unteren Bereich, an dem das Stellmittel (2) beweglich gelagert ist und einen oberen Bereich aufweist, der im Bereich der Lagerung des Stellmittels (2) den unteren Bereich überragt, wobei der überragende Bereich unten offen ist und die erste Pressklaue (3) auf die Wand des unteren Bereichs des Eimers (1) im überragenden Bereich aufgesteckt ist und wobei der Antriebshebel (7) durch den offenen, überragenden Teil des oberen Bereichs des Eimers (1) geführt ist, wobei insbesondere die Wandung des oberen Bereichs des Eimers (1) die erste Pressklaue (3) als Spritzschutz in horizontaler Richtung vollständig umgibt und der obere Bereich des Eimers (1) von oben gesehen das Stellmittel (2) zu wenigstens 70%, bevorzugt zu 90% oder weiter bevorzugt vollständig überdeckt.

10. Wischmittelpresse nach einem der vorhergehenden Ansprüche, **dadurch gekennzeichnet, dass** der Eimer (1) eine auf die Wandung des Eimers (1) aufgesetzte Pressbereichabdeckung (11) aufweist, die von oben gesehen oberhalb der nicht pressaktiven Bereiche der ersten Pressklaue (3) und oberhalb des Hebelgetriebes (5) angeordnet ist.

11. Wischmittelpresse nach dem vorhergehenden Anspruch, **dadurch gekennzeichnet, dass** sich die Pressbereichabdeckung (11) über den vollständigen Bereich der ersten Pressklaue (3) erstreckt und eine Durchlassöffnung aufweist, durch die das auszupressende Wischmittel in den pressaktiven Bereich der ersten Pressklaue (3) einlegbar ist.

12. Wischmittelpresse nach einem der Ansprüche 9 bis 11, **dadurch gekennzeichnet, dass** die Wandung im unteren Bereich des Eimers (1) zu beiden Seiten des Stellmittels (2) mit seitlich vorspringenden Wandabschnitten hervorspringt, wobei die bewegliche Lagerung des Stellmittels (2) von im Winkel zur Horizontalen, insbesondere vertikal verlaufenden Führungsnuten in den vorspringenden Wandabschnitten gebildet ist, in denen an dem Stellmittel (2) vorgesehene Führungszapfen geführt sind.

13. Wischmittelpresse nach Anspruch 12, **dadurch gekennzeichnet, dass** eine Rückstellfeder vorgesehen ist, die die zweite Pressklaue (4) in eine von der ersten Pressklaue (3) abgewandte Stellung zurückdrängt, wobei die Rückstellfeder insbesondere in das Hebelgetriebe (5) derart integriert ist, dass sie durch die Pressbewegung vorgespannt ist.

## Claims

1. Press for wiping means comprising
• a bucket (1) having a bucket wall and an upper dipping opening for dipping a wiping means of a cleaning system in a dipping direction directed downwards towards the bottom of the bucket (1), and
• a pressing device mounted on the bucket (1) for squeezing the wiping means, comprising a first pressing claw (3) and a second pressing claw (4) which is mounted movably at least partially within the bucket (1) or above a liquid-receiving area of the bucket (1) and which can be positioned towards a pressing area of the first pressing claw (3),
wherein the second pressing claw (4) is mounted on the bucket (1) in a floating manner with a claw pivot axis that is movable at an angle to the immersion direction, and actuating means are provided which are coupled to the second pressing claw (4) and comprise an actuator (2) that can be moved by the user (2) and a pressing mechanism driven by the actuating means (2), which, as a result of movement of the actuating means (2), presses the second pressing claw (4) against the first pressing claw (3), and the pressing mechanism comprises a lever mechanism (5) coupled directly or indirectly to the bucket (1), which is driven by the actuating means (2) and is designed such that, upon actuation of the actuating means (2) in a pressing direction, it is capable of displacing a pressing-active region of the second pressing claw (4) towards the active pressing region of the first pressing claw (3), at least in a rotational manner, whereby the displacement of the second pressing claw (4) causes an active pressing region of the second pressing claw (4) to move towards the active pressing region of the first pressing claw (3),
**characterised in that** the lever mechanism (5) comprises a first control lever assembly, mounted in the lever bearing (6) and formed by at least one first control lever (8), a second control lever assembly formed by at least one second control lever (9), and a drive lever assembly formed by at least one drive lever (7), wherein the second control lever (9) or the second control levers (9) are pivotally connected to the second press claw (4) and, on the side facing away from the second press claw (4), are pivotally connected to the first actuating lever (8) or the first actuating levers (8), and wherein the drive lever or levers (7) of the drive lever assembly are coupled directly or indirectly to the first actuating lever assembly or the second actuating lever assembly.

2. Press for wiping means according to claim 1, **characterised in that** the actuating means (2) consists of a foot pedal arranged on the outside of the bucket (1) and mounted so as to move back and forth along the bucket wall, which is mechanically coupled to the lever mechanism (5).

3. Press for wiping means according to claim 1 or 2, **characterised in that** the lever mechanism (5) is a toggle lever mechanism.

4. Press for wiping means according to one of the preceding claims, **characterised in that** the first actuating lever arrangement comprises two first actuating levers (8) facing one another, the second actuating lever arrangement comprises two opposing second actuating levers (9), and the drive lever arrangement comprises two opposing drive levers (7), wherein the two second actuating levers (9) are pivotally mounted on two opposing sides of the second press claw (4).

5. Press for wiping means according to any one of the preceding claims, **characterised in that** the lever mechanism (5) comprises a lever coupling (10) to which the actuating levers (7, 8) of the first actuating lever assembly and the second actuating lever assembly and/or the drive levers (7) of the drive lever assembly are hingedly connected.

6. Press for wiping means according to one of the preceding claims, **characterised in that** the lever bearing (6) is arranged on the wall of the bucket (1), on an attachment placed on the bucket (1) and/or on the first pressing claw (3).

7. Press for wiping means according to any one of the preceding claims, **characterised in that** the first pressing claw (3) comprises a first, bucket-internal part, which comprises the pressing-active area and is arranged within the bucket (1) or above a liquid-receiving area of the bucket (1), and an external section, arranged in a bearing block-like manner away from the pressing-active area, on which the lever bearing (6) is arranged, wherein the first pressing claw (3) engages an area of the wall of the bucket (1).

8. Press for wiping means according to any one of the preceding claims, **characterised in that** the second pressing claw (4) is mounted on the first pressing claw (3) in a region adjacent to the pressing-active region of the first pressing claw (3), in particular so as to be rotatable and/or rotatable and shiftable in a translational manner via a guide mechanism.

9. Press for wiping means according to any one of the preceding claims, **characterised in that** the bucket (1) has a lower region, on which the actuating means (2) is movably mounted, and an upper region which, in the region of the mounting of the actuating means (2), projects beyond the lower region, wherein the projecting region is open at the bottom and the first pressing claw (3) is fitted onto the wall of the lower section of the bucket (1) in the projecting section, and wherein the drive lever (7) is guided through the open, projecting part of the upper section of the bucket (1), wherein, in particular, the wall of the upper section of the bucket (1) completely surrounds the first pressing claw (3) in the horizontal direction to act as a splash guard, and the upper section of the bucket (1), when viewed from above, covers the actuating means (2) by at least 70%, preferably 90% or, more preferably, completely.

10. Press for wiping means according to any one of the preceding claims, **characterised in that** the bucket (1) comprises a pressing area cover (11) mounted on the wall of the bucket (1), which, viewed from above, is arranged above the non-pressing areas of the first pressing claw (3) and above the lever mechanism (5).

11. Press for wiping means according to the preceding claim, **characterised in that** the pressing area cover (11) extends over the entire area of the first pressing claw (3) and comprises a passage opening through which the wiping agent to be squeezed out can be inserted into the pressing-active area of the first pressing claw (3).

12. Press for wiping means according to any one of claims 9 to 11, **characterised in that** the wall in the lower region of the bucket (1) projects on both sides of the actuating means (2) with laterally projecting wall sections, wherein the movable mounting of the actuating means (2) is formed by guide grooves in the projecting wall sections which extend at an angle to the horizontal, in particular vertically, and in which guide pins provided on the actuating means (2) are guided.

13. Press for wiping means according to claim 12, **characterised in that** a return spring is provided which pushes the second pressing claw (4) back into a position away from the first pressing claw (3), wherein the return spring is, in particular, integrated into the lever mechanism (5) in such a way that it is pretensioned by the pressing movement.

## Revendications

1. Presse d'élément d'essuyage contenant
• un seau (1) muni d'une paroi et d'une ouverture d'imprégnation supérieure, qui sert à introduire un d'élément d'essuyage d'un système de nettoyage dans le sens de l'insertion vers le bas, en direction du fond du seau (1), et
• un dispositif de pressage disposé sur le seau (1) et destiné à serrer le d'élément d'essuyage de manière à l'essorer, qui comprend une première griffe de pressage (3) et une deuxième griffe de pressage (4) montée de manière mobile au moins en partie dans le seau (1) ou au-dessus d'une zone de réception de liquide du seau (1) et pouvant être orientée vers une zone de pression de la première griffe de pression (3),
la deuxième mâchoire de compression (4) étant montée de manière flottante sur le godet (1) avec un axe de pivotement de mâchoire mobile à angle droit par rapport à la direction d'immersion, et des moyens d'actionnement couplés à la deuxième mâchoire de compression (4) étant prévus, qui comprennent un moyen de réglage (2) actionnable par l'utilisateur (2) et un mécanisme de pressage entraîné par le moyen de réglage (2), lequel, à la suite d'un mouvement du moyen de réglage (2), pousse la deuxième griffe de pressage (4) contre la première griffe de pressage (3) et le mécanisme de pressage comprend un mécanisme à levier (5) couplé, directement ou indirectement, au seau (1), qui est entraîné par le moyen de réglage (2) et est conçu de telle sorte que, lors de l'actionnement du moyen de réglage (2) dans une direction de pressage, il peut déplacer une zone active de pressage de la deuxième mâchoire de pressage (4) vers la zone active de la première griffe de compression (3), au moins en rotation, le déplacement de la deuxième griffe de compression (4) amenant une zone active de la deuxième griffe de compression (4) à se rapprocher de la zone active de la première griffe de compression (3),
**caractérisé en ce que** le mécanisme à leviers (5) comprend un premier groupe de leviers de commande, monté dans le palier de levier (6) et composé d'au moins un premier levier de commande (8), un deuxième groupe de leviers de commande, composé d'au moins un deuxième levier de commande (9), et d'un groupe de leviers d'entraînement composé d'au moins un levier d'entraînement (7), le ou les deuxièmes leviers de commande (9) étant reliés de manière articulée au deuxième mandrin (4) et, du côté opposé à la deuxième mâchoire de serrage (4), étant reliés de manière articulée au premier levier de réglage (8) ou aux premiers leviers de réglage (8), et le ou les leviers d'entraînement (7) de l'ensemble de leviers d'entraînement étant couplés directement ou indirectement au premier ensemble de leviers de réglage ou au deuxième ensemble de leviers de réglage.

2. Presse à élément d'essuyage selon la revendication 1, **caractérisée en ce que** le moyen de réglage (2) est constitué d'une pédale disposée sur la face extérieure du seau (1), montée de manière à pouvoir effectuer un mouvement de va-et-vient le long de la paroi du seau, et qui est couplée mécaniquement au mécanisme à levier (5).

3. Presse d'élément d'essuyage selon la revendication 1 ou 2, **caractérisée en ce que** le mécanisme à leviers (5) est un mécanisme à genouillère.

4. Presse d'élément d'essuyage selon l'une des revendications précédentes, **caractérisée en ce que** le premier ensemble de leviers de commande est constitué de deux premiers leviers de commande (8) opposés l'un à l'autre, le deuxième ensemble de leviers de réglage est constitué de deux deuxièmes leviers de réglage (9) opposés l'un à l'autre et l'ensemble de leviers d'entraînement est constitué de deux leviers d'entraînement (7) opposés l'un à l'autre, les deux deuxièmes leviers de réglage (9) étant articulés sur deux côtés opposés de la deuxième mâchoire de presse (4).

5. Presse d'élément d'essuyage selon l'une des revendications précédentes, **caractérisée en ce que** le mécanisme à leviers (5) comporte un accouplement à leviers (10) auquel sont reliés de manière articulée les leviers de réglage (7, 8) du premier ensemble de leviers de réglage et du deuxième ensemble de leviers de réglage et/ou les leviers d'entraînement (7) de l'ensemble de leviers d'entraînement.

6. Presse à élément d'essuyage selon l'une des revendications précédentes, **caractérisée en ce que** le palier de levier (6) est disposé sur la paroi du seau (1), sur un embout placé sur le seau (1) et/ou sur la première griffe de pressage (3).

7. Presse d'élément d'essuyage selon l'une des revendications précédentes, **caractérisée en ce que** la première griffe de pressage (3) comprend une première partie interne au seau, qui englobe la zone active de pressage et qui est disposée dans le seau (1) ou au-dessus d'une zone de réception de liquide du seau (1), et une partie externe, en forme de support de palier, détournée de la zone active de pressage, sur laquelle est disposé le palier de levier (6), la première griffe de pressage (3) s'étendant sur une partie de la paroi du seau (1).

8. Presse d'élément d'essuyage selon l'une des revendications précédentes, **caractérisée en ce que** la deuxième griffe de pression (4) est montée sur la première griffe de pression (3) dans une zone adjacente à la zone active de la première griffe de pression (3), en particulier de manière rotative et/ou de manière à pouvoir pivoter et se déplacer en translation via une coulisse de guidage.

9. Presse d'élément d'essuyage selon l'une des revendications précédentes, **caractérisée en ce que** le seau (1) présente une partie inférieure sur laquelle le moyen de réglage (2) est monté de manière mobile et une partie supérieure qui, dans la zone de montage du moyen de réglage (2), dépasse de la partie inférieure, la partie en saillie étant ouverte vers le bas et la première griffe de pressage (3) est emboîtée sur la paroi de la partie inférieure du seau (1) dans la partie en saillie et le levier d'entraînement (7) est guidé à travers la partie ouverte en saillie de la partie supérieure du seau (1), la paroi de la partie supérieure du seau (1) entoure complètement la première griffe de compression (3) dans le sens horizontal pour former une protection anti-éclaboussures et la partie supérieure du seau (1) recouvre, vue de dessus, le dispositif de réglage (2) à au moins 70 %, de préférence à 90 % ou, mieux encore, complètement.

10. Presse d'élément d'essuyage selon l'une des revendications précédentes, **caractérisée en ce que** le seau (1) comporte un cache de la zone de pressage (11) placé sur la paroi du seau (1), qui, vu de dessus, est disposé au-dessus des zones non actives de la première griffe de pressage (3) et au-dessus du mécanisme à levier (5).

11. Presse d'élément d'essuyage selon la revendication précédente, **caractérisée en ce que** le cache de la zone de pressage (11) s'étend sur toute la surface de la première griffe de pressage (3) et comporte une ouverture de passage à travers laquelle l'élément d'essuyage à presser peut être inséré dans la zone de pressage de la première griffe de pressage (3).

12. Presse d'élément d'essuyage selon l'une des revendications 9 à 11, **caractérisée en ce que** la paroi dans la zone inférieure du seau (1) fait saillie de part et d'autre du moyen de réglage (2) avec des parties de paroi saillantes latéralement, le montage mobile du moyen de réglage (2) étant formé par des rainures de guidage s'étendant à angle droit par rapport à l'horizontale, en particulier verticalement, dans les parties de paroi saillantes, dans lesquelles sont guidés des tenons de guidage prévus sur le moyen de réglage (2).

13. Presse d'élément d'essuyage selon la revendication 12, **caractérisée en ce qu'**il est prévu un ressort de rappel qui repousse la deuxième griffe de pression (4) dans une position opposée à la première griffe de pression (3), le ressort de rappel étant notamment intégré dans le mécanisme à levier (5) de telle sorte qu'il est précontraint par le mouvement de pression.
